# EUROPÄISCHE PATENTSCHRIFT

(11) **EP 1 293 626 B1**
(45) Veröffentlichungstag und Bekanntmachung des Hinweises auf die Patenterteilung: **14.07.2004**
(21) Anmeldenummer: 02017429.8
(22) Anmeldetag: 03.08.2002
(51) Int. Cl.: E05C 9/18, E05C 9/02

(54) **Treibstangenbeschlag**
Espagnolette fitting
Ferrure de verrouillage du type crémone

(30) Priorität: 18.09.2001 DE 10145887
(43) Veröffentlichungstag der Anmeldung: 19.03.2003
(73) Patentinhaber: Aug. Winkhaus GmbH & Co. KG, D-48291 Telgte (DE)
(72) Erfinder: Polster, Mario, 98527 Suhl (DE); Stegmann, Claus-Peter, 97640 Oberstreu (DE)

(56) Entgegenhaltungen:
- US-A- 4 991 886
- US-A- 5 171 047
- US-B1- 6 450 554

## Beschreibung

Die Erfindung betrifft einen Treibstangenbeschlag für ein einen Blendrahmen und einen Flügel aufweisendes Fenster, eine Fenstertür oder dergleichen mit einer Reihe auf einer Treibstange angeordneten Schließzapfen, mit einer Antriebseinrichtung für die Treibstange, mit jeweils einem Schließzapfen zugeordneten Schließblech und mit zur Befestigung der Schließbleche vorgesehenen Befestigungsausnehmungen, bei denen die Treibstange mit den Schließzapfen zur Anordnung an dem Flügel oder dem Blendrahmen des Fensters und die Schließbleche zur Befestigung an dem jeweils gegenüberstehenden Bauteil vorgesehen sind und bei dem die Schließzapfen im montierten Zustand der Treibstange in einer Offenstellung der Reihe nach ansteigende Abstände zu Einlaufflanken der jeweiligen Schließbleche aufweisen und in Schließstellung zur Erzeugung eines Formschlusses mit dem jeweils gegenüberstehenden Schließblech ausgebildet sind.

Ein solcher Treibstangenbeschlag ist beispielsweise aus der US 4,991,886 bekannt. Hierbei sind die Schließbleche und die Schließzapfen jeweils gleich aufgebaut. Die Abstände der Schließbleche zueinander sind jedoch größer als die der Schließzapfen. Hierdurch gelangt beim Antrieb der Treibstange zunächst der Schließzapfen, der dem Schließblech am nächsten ist, an dessen Einlaufflanke und zieht den Flügel ein Stück gegen den Blendrahmen. Bei einer Weiterbewegung der Treibstange gelangt der nächste Schließzapfen gegen die Einlaufflanke des nächsten Schließblechs und zieht den Flügel ein Stück weiter gegen den Blendrahmen. Hierdurch wird der Flügel Stück für Stück gegen den Blendrahmen gezogen, bis er gleichmäßig anliegt. Dies hat insbesondere bei Fenstern mit geringer Stabilität den Vorteil, dass der Flügel zuverlässig gegen den Blendrahmen gezogen wird.

Nachteilig bei dem bekannten Treibstangenbeschlag ist, dass entgegen der bei Treibstangenbeschlägen üblichen Montageregel die Schließbleche in anderen Abständen montiert werden müssen als die Schließzapfen. Dies führt häufig zu einer fehlerhaften Montage des Treibstangenbeschlages. Die fehlerhafte Montage eines einzigen der Schließbleche führt dazu, dass der Flügel nicht mehr Stück für Stück gegen den Blendrahmen gezogen wird und der Treibstangenbeschlag im ungünstigsten Fall klemmt. Durch die Befestigungsausnehmungen der Schließbleche werden bei der Montage des Treibstangenbeschlages Schrauben geführt und mit dem Rahmen oder dem Flügel verbunden. Da für die Montage der Schließbleche jeweils Aufnahmen in dem Flügel oder dem Blendrahmen beispielsweise durch Bohren zu erzeugen sind, erfordert eine Korrektur der fehlerhaften Montage die erneute Erzeugung von Aufnahmen in dem Flügel oder dem Blendrahmen.

Der Erfindung liegt das Problem zugrunde, einen Treibstangenbeschlag der eingangs genannten Art so zu gestalten, dass er besonders einfach montierbar ist und eine fehlerhafte Montage möglichst zuverlässig vermieden wird.

Dieses Problem wird erfindungsgemäß dadurch gelöst, dass die Abstände der Einlaufflanken der Schließbleche von den jeweiligen Befestigungsausnehmungen über die Reihe der Schließbleche abfallen.

Durch diese Gestaltung weisen die Schließbleche unterschiedliche Abmessungen auf und können in denselben Abständen an dem Fenster montiert werden wie die Schließzapfen auf der Treibstange. Durch die unterschiedlichen Abmessungen der Schließbleche weisen die Einlaufflanken der Reihe nach abfallende Abstände zu den Aufnahmen in dem Fenster und zu den Schließzapfen auf. Eine fehlerhafte Montage kann daher nur durch Vertauschung der Schließbleche entstehen und lässt sich einfach durch Umsetzen der Schließbleche korrigieren. Eine neue Erzeugung von Aufnahmen für die Schließbleche in dem Flügel oder dem Blendrahmen wie bei dem bekannten Treibstangenbeschlag ist dank der Erfindung nicht erforderlich. Ein weiterer Vorteil der Erfindung besteht darin, dass bereits vorhandene Treibstangenbeschläge, bei denen die Schließzapfen jeweils denselben Abstand zu den Einlaufflanken aufweisen, mit den unterschiedlich gestalteten Schließblechen umgerüstet werden können und damit der Flügel Stück für Stück gegen den Blendrahmen gezogen werden kann.

Das Heranziehen des Flügels gegen den Rahmen erfolgt gemäß einer anderen vorteilhaften Weiterbildung der Erfindung besonders gleichmäßig, wenn die Schließbleche im Bereich ihrer Einlaufflanke einen geraden, im montierten Zustand zur Anordnung in Bewegungsrichtung der Schließzapfen ausgerichteten Abschnitt aufweisen.

Jedes der Schließbleche ermöglicht gemäß einer anderen vorteilhaften Weiterbildung der Erfindung ein Anziehen des Flügels gegen den Rahmen um denselben Betrag, wenn eine zum Entlanggleiten der jeweiligen Schließzapfen vorgesehene Gleitbahn über die Reihe der Schließbleche nach ansteigende Winkel aufweist.

Ein Kippen des Schließblechs durch Abstützkräfte in Schließstellung lässt sich gemäß einer anderen vorteilhaften Weiterbildung der Erfindung einfach vermeiden, wenn eine Haltekante zur Abstützung des Schließzapfens in Schließstellung unmittelbar vor der Befestigungsausnehmung angeordnet ist. Durch diese Gestaltung wird es ermöglicht, die Schließbleche jeweils kostengünstig mit einer einzigen Schraube zu befestigen.

Ein Verhaken des Treibstangenbeschlages bei besonders stark verzogenen Flügeln lässt sich gemäß einer anderen vorteilhaften Weiterbildung der Erfindung einfach vermeiden, wenn das von der Befestigungsausnehmung aus gesehen hinter der Einlaufflanke angeordnete Ende der jeweiligen Schließbleche eine um einen stärkeren Winkel als die Gleitbahn ansteigende Rampe hat. Hierdurch kann der Schließzapfen zunächst an der Rampe entlanggleiten, bis er zu der dafür vorgesehenen Gleitbahn gelangt.

Zur Verringerung der Gefahr der fehlerhaften Montage des erfindungsgemäßen Treibstangenbeschlages trägt es bei, wenn die Schließbleche ein Kennzeichnungsfeld für eine ihrer vorgesehenen Stellung in der Reihe entsprechende Kennzeichnung aufweisen.

Die Schließbleche könnten beispielsweise wie die des bekannten Treibstangenbeschlages an ihrem der Einlaufkante abgewandten Ende einen geraden Abschluss aufweisen. Wenn jedoch beispielsweise durch eine fehlerhafte Erzeugung der Aufnahmen für die Schließbleche in dem Fenster beim Verriegeln einer der Schließzapfen hinter eines der Schließbleche gelangt, ist der Treibstangenbeschlag bei geschlossenem Fenster verklemmt und lässt sich nicht mehr entriegeln. Der erfindungsgemäße Treibstangenbeschlag lässt sich jedoch auch bei fehlerhafter Montage der Schließbleche entriegeln, wenn die Schließbleche jeweils an ihrem der Einlaufflanke abgewandten Ende eine Rampe aufweisen und wenn die Rampe sich über die gesamte Höhe des jeweiligen Schließblechs erstreckt.

Der erfindungsgemäße Treibstangenbeschlag lässt sich wahlweise bei rechts- und linksanschlagenden Fenstern montieren, wenn die Schließbleche symmetrisch gestaltet sind. Im einfachsten Fall ist die Rampe wie eine Einlaufkante gestaltet.

Häufig ist bei Fenstertüren beispielsweise für einen Balkon oder eine Terrasse eine Handhabe mit der Antriebseinrichtung in der Mitte angeordnet. Bei Flügeln mit einer geringen Stabilität ist es häufig erforderlich, beim Verriegeln zusätzlich zu dem mittleren Bereich durch die Handhabe eine oder zwei Ecken des Flügels gegen den Blendrahmen zu drücken. Die Ecken des Flügels werden beim Verriegeln des erfindungsgemäßen Treibstangenbeschlages selbständig gegen den Blendrahmen gezogen, wenn ausgehend von einer Handhabe zwei voneinander wegweisende Reihen von Schließblechen mit zunehmender Entfernung von der Handhabe jeweils der Reihe nach abfallende Abstände der Einlaufflanken zu den Befestigungsaufnahmen aufweisen.

Die Treibstange und die Antriebseinrichtung könnten wie bei dem bekannten Treibstangenbeschlag beispielsweise an dem Blendrahmen befestigt sein. Der erfindungsgemäße Treibstangenbeschlag lässt sich jedoch auch in besonders schmalen Blendrahmen befestigen, wenn ein mit einer Handhabe über eine durch ein Frontteil der Antriebseinrichtung hindurchgeführte Welle verbundener Hebelarm mit einer Antriebsplatte gekoppelt ist und wenn die Antriebsplatte mit der Treibstange koppelbar ist. Durch diese Gestaltung kann die Antriebseinrichtung an dem Blendrahmen und die Treibstange an dem Flügel befestigt werden. Die Antriebsplatte und die Treibstange sind dann nur bei im Blendrahmen liegenden Flügel miteinander gekoppelt.

Zur Verschraubung des Frontteils mit dem Fenster vorgesehene Schrauben sind gemäß einer anderen vorteilhaften Weiterbildung der Erfindung von der Seite des Hebels nicht zu sehen, wenn zur Verschraubung mit einer Rückwand vorgesehene Gewindebuchsen des Frontteils an den Enden von den die Antriebsplatte führenden Gehäuseplatten angeordnet sind.

Das Eindringen von Schmutz in die Antriebseinrichtung lässt sich gemäß einer anderen vorteilhaften Weiterbildung der Erfindung mit besonders geringem Aufwand vermeiden, wenn das Frontteil die Welle lagert und abdichtet. Für eine besonders zuverlässige Abdichtung kann das Frontteil einen Dichtring aufweisen.

Stellkräfte der Handhabe lassen sich gemäß einer anderen vorteilhaften Weiterbildung der Erfindung einfach abstützen, wenn das Frontteil einen zum seitlichen Abstützen in einer Ausnehmung des Fensters vorgesehenen Bund hat.

Die Antriebseinrichtung gestaltet sich gemäß einer anderen vorteilhaften Weiterbildung der Erfindung konstruktiv besonders einfach, wenn die Antriebsplatte eine Führung für einen Zapfen des von dem Hebel bewegbaren Hebelarms hat.

Seitlich auf die Gabel wirkende Kräfte lassen sich gemäß einer anderen vorteilhaften Weiterbildung der Erfindung einfach abstützen, wenn die Rückwand ein Langloch zur Führung einer Gabel der Antriebsplatte aufweist.

Die Erfindung lässt zahlreiche Ausführungsformen zu. Zur weiteren Verdeutlichung ihres Grundprinzips sind zwei davon in der Zeichnung dargestellt und werden nachfolgend beschrieben. Diese zeigt in
- Fig.1: schematisch ein Fenster mit einem erfindungsgemäßen Treibstangenbeschlag in Offenstellung,
- Fig.2: den Treibstangenbeschlag aus Figur 1,
- Fig.3: den Treibstangenbeschlag aus Figur 2 in einer Schließstellung,
- Fig.4: eine vergrößerte Darstellung einer Antriebseinrichtung des Treibstangenbeschlages
- Fig.5: eine Schnittdarstellung durch die Antriebseinrichtung aus Figur 4 entlang der Linie V - V,
- Fig.6, 7: zwei Schließbleche des Treibstangenbeschlages aus Figur 2,
- Fig.8: eine Schnittdarstellung durch das Schließblech aus Figur 7 entlang der Linie VIII - VIII,
- Fig.9: schematisch eine Fenstertür mit einer weiteren Ausführungsform des erfindungsgemäßen Treibstangenbeschlag.

Figur 1 zeigt ein Fenster mit einem in einem Blendrahmen 1 verriegelten Flügel 2 und mit einem Treibstangenbeschlag 3. Der Flügel 2 hat Lagerungen 4 an dem Blendrahmen 1 und eine Scheibe 5. Die Lagerungen 4 sind in einem vertikalen Holm angeordnet, um den Flügel 2 um eine vertikale Achse in eine Offenstellung zu drehen. Der Flügel 2 kann zudem drehbar und kippbar gelagert sein. Die Scheibe 5 wird von einem schmalen Profil 6 des Flügels 2 eingerahmt. Eine Antriebseinrichtung 7 mit einem von Hand bewegbaren Hebel 8 ist in dem Blendrahmen 1 angeordnet und treibt eine in dem Flügel 2 längsverschieblich geführte Treibstange 9 an. Beim Niederdrücken des Hebels 8 wird die Treibstange 9 nach oben verschoben. Die Treibstange 9 hat mehrere, in verriegelter Stellung des Fensters in an dem Blendrahmen 1 befestigten Schließblechen 10, 10', 10", 10"' eingreifende Schließzapfen 11, 11', 11", 11'". In der dargestellten entriegelten Stellung befinden sich die Schließzapfen 11, 11', 11", 11"' außerhalb der Schließbleche 10, 10', 10", 10"'.

Weiterhin zeigt Figur 1, dass die Schließbleche 10, 10', 10", 10"' unterschiedlich lang sind und daher die Schließzapfen 11, 11', 11", 11'" unterschiedliche Abstände zu den Schließblechen 10, 10', 10", 10"' haben. Das unterste der Schließbleche 10 ist besonders lang gestaltet und steht dem untersten der Schließzapfen 11 mit besonders geringem Abstand gegenüber. Die nächsten Schließbleche 10', 10", 10"' sind der Reihe nach kürzer als das jeweils vorhergehende Schließblech 10, 10', 10", 10"'. Damit ist der oberste der Schließzapfen 11'" am weitesten von dem gegenüberstehenden Schließblech 10"' entfernt. Hierdurch gelangt beim Verriegeln des Fensters zunächst der unterste der Schließzapfen 11 in das gegenüberstehende Schließblech 10.

Der Flügel 2 kann zudem mit einer nicht dargestellten Ausstelleinrichtung mit dem Blendrahmen 1 verbunden sein. Die Ausstelleinrichtung 1 kann manuell oder elektrisch angetrieben werden und den Flügel 2 gegenüber dem Blendrahmen 1 wahlweise in eine Offenstellung oder eine Schließstellung bewegen.

Figur 2 zeigt in einer vergrößerten Darstellung des Treibstangenbeschlages 3 aus Figur 1, dass die Schließbleche 10, 10', 10", 10"' Einlaufflanken 12 aufweisen, gegen die die Schließzapfen 11, 11', 11", 11'" bei in dem Blendrahmen 1 anliegendem Flügel 2 und der Bewegung der Treibstange 9 in Verriegelungsstellung des Treibstangenbeschlages 3 gelangen. Die Schließbleche 10, 10', 10", 10'" weisen jeweils eine einzige Befestigungsausnehmung 13 auf, über die sie in Aufnahmen des Blendrahmens 1 aus Figur 1 verschraubt sind. Die Enden der Schließbleche 10, 10', 10", 10'" sind jeweils gleich aufgebaut. Die unterschiedlichen Längen der Schließbleche 10, 10', 10", 10'" werden über entsprechende Abstände 11 bis 14 der Befestigungsausnehmungen 13 von den Einlaufflanken 12 für die Schließzapfen 11, 11', 11", 11'" erzeugt. Die Unterschiede zwischen den Abständen 11 bis 14 betragen in einem Ausführungsbeispiel jeweils zwischen 4 und 7 mm. Weiterhin zeigt Figur 2, dass die Abstände X der Schließzapfen 11, 11', 11", 11"' zueinander den Abständen X der Befestigungsausnehmungen 13 entsprechen.

Der unterste der Schließzapfen 11 ist der Einlaufflanke 12 des gegenüberstehenden Schließblechs 10 besonders nahe angeordnet, während die folgenden Schließzapfen 11', 11", 11'" Schritt für Schritt einen größeren Abstand zu den Einlaufflanken 12 aufweisen. An den Einlaufflanken 12 schließt sich jeweils gegenüber der Bewegungsrichtung der Schließzapfen 11, 11', 11", 11' " eine schräg angeordnete Gleitbahn 14 an, so dass der in Figur 1 dargestellte Flügel 2 beim Entlanggleiten der Schließzapfen 11, 11', 11", 11'" an den Gleitbahnen 14 gegen den Blendrahmen 1 gezogen wird. Durch die der Reihe nach ansteigende Entfernung der Schließzapfen 11, 11', 11", 11'" von den jeweiligen Einlaufflanken 12 wird zunächst der Flügel 2 im Bereich des unteren Schließblechs 10 gegen den Blendrahmen 1 gezogen, anschließend gelangt der zweitunterste Schließzapfen 11' gegen die Einlaufflanke 12 des zweituntersten Schließblechs 10'. Hierdurch wird der Flügel 2 der Reihe der Schließbleche 10, 10', 10", 10"' nach gleichmäßig gegen den Blendrahmen 1 gezogen. Bei einem besonders labilen oder langen Flügel 2 können mehr Schließzapfen 11, 11', 11", 11'" und Schließbleche 10, 10', 10", 10'" eingesetzt werden, als bei einem stabilen oder kurzen Flügel 2.

Figur 3 zeigt den Treibstangenbeschlag 3 in einer verriegelten Stellung. Hierbei ist zu erkennen, dass sich die Schließzapfen 11, 11', 11", 11"' jeweils an einer in Höhe der Befestigungsausnehmung 13 der Schließbleche angeordneten Haltekante 15 befinden und damit jedes der Schließbleche 10, 10', 10", 10'" hintergreifen.

Figur 4 zeigt die Antriebseinrichtung 7 des Treibstangenbeschlages 3 aus den Figuren 1 bis 3. Die Antriebseinrichtung 7 ist in einer Tasche 16 des Blendrahmens 1 angeordnet und an seiner den Hebel 8 aufweisenden Seite von einem Frontteil 17 verschlossen. Das Frontteil 17 lagert den Hebel 8 und deckt die Tasche 16 ab. Zwischen der Antriebseinrichtung 7 und der in Figur 1 dargestellten Treibstange 9 sind Koppelmittel 18 mit einer von dem Hebel 8 verschiebbaren Gabel 19 und mit einem an der Treibstange 9 befestigten Zapfen 20 angeordnet. Die Antriebseinrichtung 7 hat eine Gehäuseplatte 21, hinter der eine Antriebsplatte 22 längsverschieblich geführt ist. Das Frontteil 17 hat einen Bund 23 zur seitlichen Abstützung in der Tasche 16 des Blendrahmens 1 und seitlich von der Gehäuseplatte 21 angeordnete Gewindebuchsen 24, 25. Eine den Blendrahmen 1 von dem Frontteil 17 aus gesehen hintergreifende Rückwand 26 ist mit den Gewindebuchsen 24, 25 verschraubt. Die Rückwand 26 hat zudem ein Langloch 27 zur Führung der Gabel 19. Die Antriebsplatte 22 ist einstückig mit der Gabel 19 gefertigt. Die Gehäuseplatte 21 hat mehrere, parallel zu der Bewegungsrichtung der Treibstange 9 angeordnete Langlöcher 28 zur Aufnahme von auf der Antriebsplatte 22 befestigten Führungselementen 29. Im Wesentlichen quer zu den Langlöchern in der Gehäuseplatte 21 hat die Antriebsplatte 22 eine Führung 30, in die ein Zapfen 31 eines mit dem Hebel 8 verbundenen Hebelarms 32 eingreift. Beim Verschwenken des Hebels 8 gleitet der Zapfen 31 in der Führung 30 der Antriebsplatte 22 und verschiebt damit die Antriebsplatte 22 und über die Gabel 19 die Treibstange 9.

Figur 5 zeigt in einer Schnittdarstellung durch die Antriebseinrichtung 7 aus Figur 4, dass der Hebel 8 eine Welle 33 aufweist, mit der er das Frontteil 17 im Bereich einer Lagerbohrung 34 durchdringt. Weiterhin ist die Antriebsplatte 22 zwischen der Gehäuseplatte 21 aus Figur 4 und einer weiteren Gehäuseplatte 35 angeordnet.

Figuren 6 und 7 zeigen jeweils beispielhaft eines der Schließbleche 10, 10"' des Treibstangenbeschlages 3 aus den Figuren 2 und 3. Die Schließbleche 10, 10'" weisen jeweils ein Kennzeichnungsfeld 36 zur Aufnahme einer Positionsnummer. Entsprechend ihrer Positionsnummer werden die Schließbleche 10, 10'" in der in Figur 2 dargestellten Reihe angeordnet. Die Enden der Schließbleche 10, 10"' weisen jeweils einen Radius R1 und R2 auf. Auf ihrem der Einlaufflanke 12 abgewandten Ende haben die Schließbleche zudem eine Rampe 37, 38. Die Rampen 37, 38 haben den Radius R20 und verhindern, dass sich bei einer fehlerhaften Montage ein in den Figuren 2 und 3 dargestellter Schließzapfen 11, 11"' hinter dem Schließblech 10, 10"' verklemmen kann und damit den Treibstangenbeschlag 3 blockiert. Die Zahlenangaben der Radien der Schließbleche 10, 10"' geben beispielhaft den jeweiligen Radius in Millimetern an. An dem der Einlaufkante nahen Ende der Schließbleche 10, 10'" sind ebenfalls Rampen 38 angeordnet. Ein Vergleich der Schließbleche aus den Figuren 6 und 7 zeigt, dass sie dieselbe Höhe aufweisen. Damit ist ein Neigungswinkel β4 der Gleitbahn 14 des kürzeren Schließblechs 10"' größer als der Neigungswinkel β1 der Gleitbahn 14 des langen Schließblechs 10.

Figur 8 zeigt in einer Schnittdarstellung durch das Schließblech 10'" aus Figur 7 entlang der Linie VIII - VIII, dass die Befestigungsausnehmung 13 auf beiden Seiten eine Senkung 39, 40 für eine Befestigungsschraube aufweist. Hierdurch ist das Schließblech 10'" um die Symmetrieachse symmetrisch gestaltet und ermöglicht durch ein entsprechendes Wenden den wahlweisen Einsatz an einem links- und einem rechtsanschlagenden Fenster.

Figur 9 zeigt eine Fenstertür mit einem in einem Blendrahmen 41 liegenden Flügel 42 in einer weiteren Ausführungsform des Treibstangenbeschlages 43. Bei der Fenstertür kann es sich beispielsweise um eine Balkon- oder Terrassentür handeln. Der Treibstangenbeschlag 43 hat eine etwa auf halber Höhe des Flügels 42 gegenüber von Lagerungen 44 angeordnete Handhabe 45 zur Betätigung einer Treibstange 46. Auf der Treibstange 46 sind unterhalb und oberhalb der Handhabe 45 jeweils eine Reihe Schließzapfen 47, 47', 48, 48' befestigt. Die Schließzapfen 47, 47', 48, 48' stehen den an dem Blendrahmen 41 befestigten Schließblechen 49, 49', 50, 50' gegenüber. Die Schließbleche 49, 50 nahe der Handhabe 45 sind länger gestaltet als die von der Handhabe 45 entfernten Schließbleche 49', 50' und sind wie in den Figuren 6 und 7 beschrieben aufgebaut. Hierdurch werden beim Verriegeln des Flügels in dem Blendrahmen wie in dem in den Figuren 2 und 3 beschriebenen Treibstangenbeschlag 3 zunächst die der Handhabe 45 nahen Schließzapfen 47, 48 in die jeweiligen Schließbleche 49, 50 eingefahren und ziehen den Flügel 42 ein Stück gegen den Blendrahmen 41. Anschließend gelangen die nächsten Schließzapfen 47', 48' in die jeweiligen Schließbleche 49', 50'. Hierdurch wird der Flügel 42 von der Handhabe 45 aus Schritt für Schritt gegen den Blendrahmen 41 gezogen.

## Patentansprüche

1. Treibstangenbeschlag für ein einen Blendrahmen und einen Flügel aufweisendes Fenster, eine Fenstertür oder dergleichen mit einer Reihe auf einer Treibstange angeordneten Schließzapfen, mit einer Antriebseinrichtung für die Treibstange, mit jeweils einem Schließzapfen zugeordneten Schließblech und mit zur Befestigung der Schließbleche vorgesehenen Befestigungsausnehmungen, bei denen die Treibstange mit den Schließzapfen zur Anordnung an dem Flügel oder dem Blendrahmen des Fensters und die Schließbleche zur Befestigung an dem jeweils gegenüberstehenden Bauteil vorgesehen sind und bei dem die Schließzapfen im montierten Zustand der Treibstange in einer Offenstellung der Reihe nach ansteigende Abstände zu Einlaufflanken der jeweiligen Schließbleche aufweisen und in Schließstellung zur Erzeugung eines Formschlusses mit dem jeweils gegenüberstehenden Schließblech ausgebildet sind, **dadurch gekennzeichnet, dass** die Abstände der Einlaufflanken 12 der Schließbleche (10, 49, 50) von den jeweiligen Befestigungsausnehmungen (13) über die Reihe der Schließbleche (10, 49, 50) abfallen.

2. Treibstangenbeschlag nach Anspruch 1, **dadurch gekennzeichnet, dass** die Schließbleche (10, 49, 50) eine der Reihe nach abfallende Länge aufweisen.

3. Treibstangenbeschlag nach Anspruch 1 oder 2, **dadurch gekennzeichnet, dass** die Schließbleche (10, 49, 50) im Bereich ihrer Einlaufflanke (12) einen geraden, im montierten Zustand zur Anordnung in Bewegungsrichtung der Schließzapfen (11, 47, 48) ausgerichteten Abschnitt aufweisen.

4. Treibstangenbeschlag nach zumindest einem der vorhergehenden Ansprüche, **dadurch gekennzeichnet, dass** eine zum Entlanggleiten der jeweiligen Schließzapfen (11, 47, 48) vorgesehene Gleitbahn (14) über die Reihe der Schließbleche (10, 49, 50) nach ansteigende Winkel (β) aufweist.

5. Treibstangenbeschlag nach zumindest einem der vorhergehenden Ansprüche, **dadurch gekennzeichnet, dass** eine Haltekante (15) zur Abstützung des Schließzapfens (11, 47, 48) in Schließstellung unmittelbar vor der Befestigungsausnehmung (13) angeordnet ist.

6. Treibstangenbeschlag nach zumindest einem der vorhergehenden Ansprüche, **dadurch gekennzeichnet, dass** das von der Befestigungsausnehmung (13) aus gesehen hinter der Einlaufflanke (12) angeordnete Ende der jeweiligen Schließbleche (10, 49, 50) eine um einen stärkeren Winkel (α) als die Gleitbahn (14) ansteigende Rampe (38) hat.

7. Treibstangenbeschlag nach zumindest einem der vorhergehenden Ansprüche, **dadurch gekennzeichnet, dass** die Schließbleche (10, 49, 50) ein Kennzeichnungsfeld (36) für eine ihrer vorgesehenen Stellung in der Reihe entsprechende Kennzeichnung aufweisen.

8. Treibstangenbeschlag nach zumindest einem der vorhergehenden Ansprüche, **dadurch gekennzeichnet, dass** die Schließbleche (10, 49, 50) jeweils an ihrem der Einlaufflanke (12) abgewandten Ende eine Rampe (37) aufweisen und dass die Rampe (37) sich über die gesamte Höhe des jeweiligen Schließblechs (10, 49, 50) erstreckt.

9. Treibstangenbeschlag nach zumindest einem der vorhergehenden Ansprüche, **dadurch gekennzeichnet, dass** die Schließbleche (10, 49, 50) symmetrisch gestaltet sind.

10. Treibstangenbeschlag nach zumindest einem der vorhergehenden Ansprüche, **dadurch gekennzeichnet, dass** ausgehend von einer Handhabe (45) zwei voneinander wegweisende Reihen von Schließblechen (49, 50) mit zunehmender Entfernung von der Handhabe (45) jeweils der Reihe nach abfallende Abstände der Einlaufflanken zu den Befestigungsausnehmungen aufweisen.

11. Treibstangenbeschlag nach zumindest einem der vorhergehenden Ansprüche, **dadurch gekennzeichnet, dass** ein mit einer Handhabe (Hebel 8) über eine durch ein Frontteil (17) der Antriebseinrichtung (7) hindurchgeführte Welle (33) verbundener Hebelarm (32) mit einer Antriebsplatte (22) gekoppelt ist und dass die Antriebsplatte (22) mit der Treibstange (9) koppelbar ist.

12. Treibstangenbeschlag nach zumindest einem der vorhergehenden Ansprüche, **dadurch gekennzeichnet, dass** zur Verschraubung mit einer Rückwand (26) vorgesehene Gewindebuchsen (24, 25) des Frontteils (17) an den Enden von den die Antriebsplatte (22) führenden Gehäuseplatten (21) angeordnet sind.

13. Treibstangenbeschlag nach zumindest einem der vorhergehenden Ansprüche, **dadurch gekennzeichnet, dass** das Frontteil (17) die Welle (33) lagert und abdichtet.

14. Treibstangenbeschlag nach zumindest einem der vorhergehenden Ansprüche, **dadurch gekennzeichnet, dass** das Frontteil (17) einen zum seitlichen Abstützen in einer Ausnehmung des Fensters vorgesehenen Bund (23) hat.

15. Treibstangenbeschlag nach zumindest einem der vorhergehenden Ansprüche, **dadurch gekennzeichnet, dass** die Antriebsplatte (22) eine Führung (30) für einen Zapfen (31) des von dem Hebel (8) bewegbaren Hebelarms (32) hat.

16. Treibstangenbeschlag nach zumindest einem der vorhergehenden Ansprüche, **dadurch gekennzeichnet, dass** die Rückwand (26) ein Langloch (27) zur Führung einer Gabel (19) der Antriebsplatte (22) aufweist.

## Claims

1. Espagnolette fitting for a window, French window or the like having a frame and a casement, having a row of tenons arranged on an espagnolette, having a driving device for the espagnolette, having a locking plate assigned in each case to a tenon and having fastening recesses which are provided for fastening the locking plates, in which the espagnolette is provided with the tenons for arrangement on the casement or the frame of the window, and the locking plates are provided for fastening to the component lying opposite in each case, and in which, in the fitted state of the espagnolette, the tenons, in an open position, are at rising distances, according to the row, from run-in flanks of the respective locking plates and are designed in order to produce a form-fitting connection with the locking plate opposite in each case in the closed position, **characterized in that** the distances of the run-in flanks (12) of the locking plates (10, 49, 50) from the respective fastening recesses (13) decrease over the row of locking plates (10, 49, 50).

2. Espagnolette fitting according to Claim 1, **characterized in that** the locking plates (10, 49, 50) have a decreasing length according to the row.

3. Espagnolette fitting according to Claim 1 or 2, **characterized in that**, in the region of their run-in flank (12), the locking plates (10, 49, 50) have a rectilinear section which is orientated, in the fitted state, for arrangement in the direction of movement of the tenons (11, 47, 48).

4. Espagnolette fitting according to at least one of the preceding claims, **characterized in that** a slideway (14) provided for the respective tenons (11, 47, 48) to slide along has angles (β) which rise over the row of the locking plates (10, 49, 50).

5. Espagnolette fitting according to at least one of the preceding claims, **characterized in that** a retaining edge (15) for supporting the tenon (11, 47, 48) in the closed position is arranged directly in front of the fastening recess (13).

6. Espagnolette fitting according to at least one of the preceding claims, **characterized in that** that end of the respective locking plates (10, 49, 50) which is arranged behind the run-in flank (12), as seen from the fastening recess (13), is a ramp (38) which rises by a sharper angle (α) than the slideway (14).

7. Espagnolette fitting according to at least one of the preceding claims, **characterized in that** the locking plates (10, 49, 50) have a marking area (36) for a marking corresponding to their designated position in the row.

8. Espagnolette fitting according to at least one of the preceding claims, **characterized in that** the locking plates (10, 49, 50) in each case have a ramp (37) at their end which faces away from the run-in flank (12), and **in that** the ramp (37) extends over the entire height of the particular locking plate (10, 49, 50).

9. Espagnolette fitting according to at least one of the preceding claims, **characterized in that** the locking plates (10, 49, 50) are of symmetrical design.

10. Espagnolette fitting according to at least one of the preceding claims, **characterized in that**, starting from a handle (45), two rows of locking plates (49, 50) facing away from each other have, with increasing distance from the handle (45), run-in flanks at decreasing distances according in each case to the row from the fastening recesses.

11. Espagnolette fitting according to at least one of the preceding claims, **characterized in that** a lever arm (32), which is connected to a handle (lever 8) via a shaft (33) guided through a front part (17) of the drive device (7), is coupled to a drive plate (22), and **in that** the drive plate (22) can be coupled to the espagnolette (9).

12. Espagnolette fitting according to at least one of the preceding claims, **characterized in that** threaded bushings (24, 25) of the front part (17) that are provided for the screw connection to a rear wall (26) are arranged at the ends of housing plates (21) guiding the drive plate (22).

13. Espagnolette fitting according to at least one of the preceding claims, **characterized in that** the front part (17) supports and seals the shaft (33).

14. Espagnolette fitting according to at least one of the preceding claims, **characterized in that** the front part (17) has a collar (23) provided for the lateral support in a recess of the window.

15. Espagnolette fitting according to at least one of the preceding claims, **characterized in that** the drive plate (22) has a guide (30) for a pin (31) of the lever arm (32) which can be moved by the lever (8).

16. Espagnolette fitting according to at least one of the preceding claims, **characterized in that** the rear wall (26) has an elongated hole (27) for guiding a fork (19) of the drive plate (22).

## Revendications

1. Ferrure de type crémone destinée à une fenêtre comportant un châssis et un vantail, une porte-fenêtre ou similaire, présentant une rangée de tétons de verrouillage disposés sur une crémone, un dispositif d'entraînement destiné à la crémone, une tôle de verrouillage respectivement associée à un téton de verrouillage et des évidements de fixation prévus pour la fixation des tôles de verrouillage, dans lesquels la crémone avec les tétons de verrouillage sont prévus pour être disposés sur le vantail ou le châssis de la fenêtre et les tôles de verrouillage pour être fixées à la pièce respectivement en vis-à-vis et dans laquelle, la crémone étant à l'état monté, les tétons de verrouillage dans une position ouverte présentent des écartements croissants dans l'ordre par rapport à des flancs d'engagement des tôles de verrouillage respectives et, en position fermée, sont conformés pour créer une correspondance de formes avec la tôle de verrouillage respectivement située en vis-à-vis, **caractérisée en ce que** les écartements des flancs d'engagement (12) des tôles de verrouillage (10, 49, 50) par rapport aux évidements de fixation (13) respectifs décroissent au fil de la rangée des tôles de verrouillage (10, 49, 50).

2. Ferrure de type crémone selon la revendication 1, **caractérisée en ce que** les tôles de verrouillage (10, 49, 50) présentent une longueur décroissante dans l'ordre.

3. Ferrure de type crémone selon la revendication 1 ou 2, **caractérisée en ce qu'**au voisinage de leurs flancs d'engagement (12), les tôles de verrouillage (10, 49, 50) présentent une section rectiligne, orientée à l'état monté pour être disposée dans la direction de déplacement des tétons de verrouillage (11, 47, 48).

4. Ferrure de type crémone selon au moins l'une des revendications précédentes, **caractérisée en ce qu'**une glissière (14) prévue pour le coulissement des tétons de verrouillage (11, 47, 48) respectifs, présente des angles (β) croissants dans l'ordre de la rangée des tôles de verrouillage (10, 49, 50).

5. Ferrure de type crémone selon au moins l'une des revendications précédentes, **caractérisée en ce qu'**une arête de retenue (15) est prévue directement devant l'évidement de fixation (13) pour l'appui du téton de verrouillage (11, 47, 48) en position de verrouillage.

6. Ferrure de type crémone selon au moins l'une des revendications précédentes, **caractérisée en ce que** l'extrémité disposée, vue de J'évidement de fixation (13), derrière le flanc d'engagement (12), des tôles de verrouillage (10, 49, 50) respectives, présente une rampe (38) s'élevant selon un angle (α) plus grand que la glissière (14).

7. Ferrure de type crémone selon au moins l'une des revendications précédentes, **caractérisée en ce que** les tôles de verrouillage (10, 49, 50) présentent un champ de marquage (36) destiné à un marquage correspondant à l'une de leur position prévue dans la rangée.

8. Ferrure de type crémone selon au moins l'une des revendications précédentes, **caractérisée en ce que** les tôles de verrouillage (10, 49, 50) présentent respectivement à leur extrémité éloignée du flanc d'engagement (12) une rampe (37) et **en ce que** la rampe (37) s'étend sur la hauteur totale de la tôle de verrouillage (10, 49, 50) respective.

9. Ferrure de type crémone selon au moins l'une des revendications précédentes, **caractérisée en ce que** les tôles de verrouillage (10, 49, 50) sont configurées de façon symétrique.

10. Ferrure de type crémone selon au moins l'une des revendications précédentes, **caractérisée en ce que,** partant d'une poignée (45), deux rangées de tôles de verrouillage (49, 50) s'éloignant l'une de l'autre présentent au fur et à mesure que l'éloignement par rapport à la poignée (45) augmente, respectivement des écartements des flancs d'engagement par rapport aux évidements de fixation décroissants dans l'ordre.

11. Ferrure de type crémone selon au moins l'une des revendications précédentes, **caractérisée en ce qu'**un bras de levier (32), relié à une poignée (levier 8) via un arbre (33) traversant une pièce frontale (17) du dispositif d'entraînement (7), est couplé à une plaque d'entraînement (22) et **en ce que** la plaque d'entraînement (22) peut être couplée à la crémone (9).

12. Ferrure de type crémone selon au moins l'une des revendications précédentes, **caractérisée en ce que** des douilles taraudées (24, 25) de la pièce avant (17) prévues pour le vissage avec une paroi arrière (26) sont disposées aux extrémités des plaques d'habillage (21) guidant la plaque d'entraînement (22).

13. Ferrure de type crémone selon au moins l'une des revendications précédentes, **caractérisée en ce que** la pièce avant (17) loge et isole de manière étanche l'arbre (33).

14. Ferrure de type crémone selon au moins l'une des revendications précédentes, **caractérisée en ce que** la pièce avant (17) présente une réglette (23) prévue pour l'appui latéral dans un évidement de la fenêtre.

15. Ferrure de type crémone selon au moins l'une des revendications précédentes, **caractérisée en ce que** la plaque d'entraînement (22) présente un guide (30) destiné à un téton (31) du bras de levier (32) mobile par l'intermédiaire du levier (8).

16. Ferrure de type crémone selon au moins l'une des revendications précédentes, **caractérisée en ce que** la paroi arrière (26) présente un trou oblong (27) pour guider une fourche (19) de la plaque d'entraînement (22).
